# EUROPÄISCHE PATENTSCHRIFT

(11) **EP 0 889 284 B1**
(45) Veröffentlichungstag und Bekanntmachung des Hinweises auf die Patenterteilung: **27.09.2006**
(21) Anmeldenummer: 98110622.2
(22) Anmeldetag: 10.06.1998
(51) Int. Cl.: F21S 8/10, F21V 13/04, F21W 101/12

(54) **Leuchte für Fahrzeuge**
Vehicle light
Lampe pour véhicule

(30) Priorität: 01.07.1997 DE 19727982
(43) Veröffentlichungstag der Anmeldung: 07.01.1999
(73) Patentinhaber: Hella KGaA Hueck & Co., 59552 Lippstadt (DE)
(72) Erfinder: Mügge, Martin, 59597 Erwitte (DE)

(56) Entgegenhaltungen:
- EP-A- 0 758 070
- US-A- 4 885 669

## Beschreibung

Die Erfindung betrifft eine Leuchte für Fahrzeuge nach dem Oberbegriff des Patentanspruchs 1.

Aus der EP 0 639 740 A1 ist eine Leuchte für Fahrzeuge bekannt, die einen lichtstreuenden Reflektor mit parallelen Vorsprüngen aufweist. Eine den Reflektor abdeckende Lichtscheibe weist innenseitig eine Reihe von parallelen Erhebungen auf, die senkrecht zu den Reflektorvorsprüngen angeordnet sind. Die Breite der sich aneinander anschließenden Erhebungen ist wesentlich größer als die Abstände benachbarter Vorsprünge des Reflektors, so dass die Leuchte von außen ein gleichmäßiges und harmonisches Erscheinungsbild liefert.

Die DE 196 30 410 A1 bezieht sich auf Leuchten für Fahrzeuge, wobei die Form der Leuchte an die aerodynamische Form des Fahrzeugkörpers angepasst ist. Dies bedingt jedoch in vielen Fällen eine unsymmetrische Form des Reflektors, so dass ein paraboloidförmiger Reflektor nicht verwendet werden kann. Es wird vorgeschlagen, die Reflexionsoberfläche als Reflexionsstufen vorzusehen, die zwischen benachbarten und geschlossenen Kurven von Drehparaboloiden angeordnet sind. Zur Erzeugung eines gitterförmigen Aussehens der Leuchte ist die Lichtscheibe in gitterförmige Abschnitte unterteilt, in die jeweils eine Fischaugenlinse geformt ist. Nachteilig an der bekannten Leuchte ist, dass der Reflektor eine relativ aufwendige Struktur aufweisen muss, um im Zusammenwirken mit der gitterförmigen Struktur der Lichtscheibe ein ästhetisches Aussehen zu erzeugen.

Aus der EP 0 758 070 A1 ist eine Leuchte für Fahrzeuge bekannt, die eine Lichtquelle, einen Reflektor und eine den Reflektor abdeckende Lichtscheibe aufweist. Der Reflektor ist paraboloidförmig ausgebildet und weist eine Mehrzahl von benachbarten Erhebungen auf, die senkrecht zu auf einer Innenseite der Lichtscheibe angeordneten Erhebungen verlaufen. Die Lichtquelle ist mit einem Vorsatzfilter umgeben, dessen vorderseitige Stirnwand gleich ausgebildete Erhebungen aufweist wie die Erhebungen der Reflektoroberfläche. Auf diese Weise wird ein von außen homogenes Erscheinungsbild der Leuchte geschaffen.

Aus der US 4 885 669 A ist eine Leuchte für Fahrzeuge bekannt, die eine Lichtquelle, eine Lichtscheibe sowie einen aus zwei Reflektorabschnitten bestehenden Reflektor aufweist. Ein erster Reflektorabschnitt ist paraboloidförmig ausgebildet. Ein zweiter Reflektorabschnitt schließt sich oberhalb des ersten Reflektorabschnitts an und ermöglicht die Erzeugung einer Teillichtverteilung, die randseitig der Gesamtlichtverteilung angeordnet ist. Hierdurch kann die Leuchte auch in relativ flach ausgebildeten Karosserieöffnungen angeordnet sein.

Aufgabe der vorliegenden Erfindung ist es daher, eine Leuchte derart auszubilden, daß sie beliebig an die Form eines Fahrzeuges anpaßbar ist, wobei der Reflektor eine ausreichende Lichtstärke erzeugt, und daß auf einfache Weise ein von außen ästhetisch wirkendes Erscheinungsbild der Leuchte geschaffen wird.

Zur Lösung dieser Aufgabe weist die Erfindung die Merkmale des Patentanspruchs 1 auf.

Durch die Kombination eines paraboloidförmigen Reflektorabschnitts mit einem Freiflächen-Reflektorabschnitt wird auf einfache Weise ein Reflektor gebildet, wobei der paraboloidförmige Reflektorabschnitt wesentlich zur Erzeugung der erforderlichen Lichtstärke beiträgt und der Freiflächen-Reflektorabschnitt derart geformt ist, daß die Leuchte in einer beliebig geformten Aussparung eines Fahrzeugkörpers eingesetzt werden kann. Weiterhin wird durch die Ausbildung von parallelen Erhebungen auf dem Freiflächen-Reflektorabschnitt und dem paraboloidförmigen Reflektorabschnitt einerseits und senkrecht zu diesen stehenden parallelen Erhebungen auf der Lichtscheibe andererseits eine ästhetische Wirkung der Leuchte erzeugt.

Nach einer besonderen Ausführungsform der Erfindung sind die Erhebungen des zweiten Reflektorabschnitts und der Lichtscheibe als konvexförmige Zylinderflächen ausgebildet, die herstellungstechnisch einfach auf den Reflektorabschnitt aufgebracht werden können. Der Radius der Zylinderflächen ist derart bestimmt, daß die Zylinderflächen im Querschnitt einen Abschnitt mit einem spitzen Winkel bilden, so daß die gesamte Zylinderfläche zur Reflexion des von der Lichtquelle ausgesandten Lichtes beitragen kann.

Nach einer Weiterbildung der Erfindung sind die Erhebungen des zweiten Reflektorabschnitts und die Erhebungen der Lichtscheibe um jeweils zu den benachbarten Erhebungen des zweiten Reflektorabschnitts bzw. der Lichtscheibe um den gleichen Betrag beabstandet, so daß die Leuchte ein matrix- oder gitterförmiges Aussehen hat, so daß eine gute ästhetische Wirkung erzielt wird.

Nach einer Ausgestaltung der Erfindung ist der Reflektor als langgestreckter Reflektor ausgebildet, wobei der zweite Reflektorabschnitt in Längsrichtung im wesentlichen eben und in Querrichtung paraboloidförmig ausgebildet ist. Hierdurch kann eine langgestreckte Leuchte mit guter Lichtausbeute in Längsrichtung geschaffen werden.

Ein Ausführungsbeispiel der Erfindung wird nachfolgend anhand der Zeichnungen näher erläutert.

Es zeigen
- Fig. 1:: einen Längsschnitt durch eine Leuchte und
- Fig. 2:: einen Querschnitt entlang der Linie II-II aus Fig. 1.

Fig. 1 und 2 zeigen den schematischen Aufbau einer Blinkleuchte. Alternativ kann die erfindungsgemäße Leuchte auch als ein Teil einer Mehrkammer-Heckleuchte für Kraftfahrzeuge ausgebildet sein, wobei sie als Bremsleuchte und/oder Blinkleuchte eingesetzt wird. Alternativ ist die erfindungsgemäße Leuchte auch als Schlußleuchte, insbesondere Nebelschluß-oder Rückfahrschlußleuchte anwendbar.

Eine in Fig. 1 und Fig. 2 dargestellte Blinkleuchte weist einen langgestreckten Reflektor (1) auf, der durch eine Lichtscheibe (2) abgeschlossen ist. Die Blinkleuchte weist eine vordere umlaufende Anlagefläche auf, auf der ein korrespondierender Rand der Lichtscheibe (2) aufliegt. Die Anlagefläche ist ovalförmig ausgebildet und in eine entsprechende Aussparung des Fahrzeugkörpers eingefaßt, wobei sich lange Seiten (5) des Reflektors (1) im wesentlichen in horizontaler Richtung erstrecken. Zwischen den langen Seiten (5) erstreckt sich ein Reflexionsbereich (6), der einen paraboloidförmigen ersten Reflektorabschnitt (7) und einen zweiten Reflektorabschnitt (8) umfaßt. Zwischen den Reflektorabschnitten (7) und (8) ist eine Fassung (9) vorgesehen, in der eine Glühlampe (10) gehalten ist.

Der zweite Reflektorabschnitt (8) ist als Freiflächen-Reflektorabschnitt ausgebildet, wobei er in horizontaler Richtung im wesentlichen eben und in vertikaler Richtung paraboloidförmig ausgebildet ist. Der zweite Reflektorabschnitt (8) bildet in horizontaler Richtung zu der optischen Achse der Glühlampe (10) einen spitzen Winkel, so daß auch im äußeren Bereich keine Schattenbildung erfolgt, sondern die gesamte Oberfläche des zweiten Reflektorabschnitts (8) von der Glühlampe (10) erfaßt und beleuchtet wird. Die Reflektorfläche des zweiten Reflektorabschnitts (8) wird gebildet durch nebeneinander angeordnete Erhebungen, die als konvexförmige Zylinderflächen (11) ausgebildet sind. Die Zylinderflächen (11) erstrecken sich jeweils von der oberen Seite (5) bis zur gegenüberliegenden unteren Seite (5). Die Zylinderflächen (11) sind jeweils symmetrisch bezüglich einer Längsmittelebene (M) der jeweiligen Erhebung ausgebildet. Die Radien der inneren Zylinderflächen (11) sind derart groß gewählt, daß die Reflexionsoberfläche der Zylinderflächen (11) im Querschnitt jeweils einen Sektor mit einem spitzen Winkel bildet. Zu dem äußeren Rand der Blinkleuchte hin wird die Wölbung der Zylinderflächen (11) geringer, d.h. der Radius der Zylinderflächen (11) wird größer, wobei die äußeren Zylinderflächen (11) im Querschnitt jeweils einen Sektor mit einem stumpfen Winkel bilden, so daß im äußeren Bereich des Reflektorabschnitts (8) eine geringere Streuung erzeugt wird und damit eine homogene Lichtverteilung gewährleistet ist. Im übrigen ist der Radius der Zylinderflächen (11) an die Erfordernisse der vorgegebenen Lichtverteilung anzupassen. Die Breite der aneinandergrenzenden Zylinderflächen (11) beträgt etwa 6 mm. Die Breite der Zylinderflächen (11) kann alternativ auch größer oder kleiner gewählt sein.

Der erste Reflektorabschnitt (7) weist parallele Erhebungen (12) auf, die sich jeweils als bogenförmige Zylinderflächen zwischen den Seiten (5) erstrecken und einen solchen Abstand voneinander aufweisen, daß die Begrenzungslinien der Erhebungen (12) in Vorderansicht des Gehäuses (1) den gleichen Abstand aufweisen wie die Zylinderflächen (11) des zweiten Reflektorabschnitts (8). Vorzugsweise sind die Erhebungen (12) ebenfalls als Zylinderflächen ausgebildet. Nach einer alternativen Ausführungsform können die Erhebungen (11) des zweiten Reflektorabschnitts (8) und die Erhebungen (12) des ersten Reflektorabschnitts (7) auch im Querschnitt tropfenförmig gestaltet sein. Wichtig dabei ist, daß im Zusammenwirken mit der Formgebung der Reflektorabschnitte (7, 8) die Tropfenform so gewählt ist, daß keine Schattenbildung der von der Glühlampe (10) emittierten Lichtstrahlen an den Erhebungen erfolgt.

Die Lichtscheibe (2) weist eine Reihe von nach innen weisenden parallelen Erhebungen als Zylinderflächen (13) auf, deren Breite und Wölbung mit denen der Zylinderflächen (11) des zweiten Reflektorabschnitts (8) entsprechen. Die Zylinderflächen (13) erstrecken sich im wesentlichen senkrecht zu den Zylinderflächen (11) und den Erhebungen (12) des zweiten Reflektorabschnitts bzw. des ersten Reflektorabschnitts (7). Durch Zusammenwirken der Zylinderflächen (11, 13), bzw. der Erhebungen (12) erhält die Blinkleuchte in Vorderansicht ein gitterförmiges bzw. matrixförmiges Erscheinungsbild, wobei die einzelnen Gitterelemente die gleiche quadratische Form besitzen. Alternativ können zur Bildung dieser Gitterstruktur die Zylinderflächen (11) bzw. Erhebungen (12) sich in horizontaler Richtung erstrecken, wohingegen die Zylinderflächen (13) der Lichtscheibe (2) in vertikaler Richtung verlaufen.

Alternativ können die Zylinderflächen (11, 13) einerseits und die Erhebungen (12) andererseits eine solche unterschiedliche Breite aufweisen, daß die Leuchte in Vorderansicht ein rechteckförmiges Erscheinungsbild hat. Der Abstand der Zylinderflächen (13) zu benachbarten Zylinderflächen (13) beträgt beispielsweise 8 mm, und der Abstand der Zylinderflächen (11) zueinander beispielsweise 6 mm.

Da die Zylinderflächen (11, 12, 13) zur Erzeugung der gitterförmigen Struktur unstetig zu den benachbarten Zylinderflächen (11, 12, 13) angeordnet sind, kann der Reflektor (1) eine fast beliebige Form aufweisen. Alternativ können die Zylinderflächen sich auch konkavförmig erstrecken. Der Reflektor (1) ist aus einem PC- und ABS-Kunststoffmaterial hergestellt und weist eine reflektierende Beschichtung auf. Die Lichtscheibe (2) ist aus einem transparenten PMMA-Kunststoffmaterial hergestellt.

## Patentansprüche

1. Leuchte für Fahrzeuge mit einem die von einer Lichtquelle ausgesandten Lichtstrahlen umlenkenden Reflektor, der eine Reflektoroberfläche mit Erhebungen aufweist, mit einer den Reflektor abdeckenden Lichtscheibe, die zum Reflektor weisende parallele Erhebungen aufweist, **dadurch gekennzeichnet, daß** der Reflektor (1) einen ersten paraboloidförmigen Reflektorabschnitt (7) und einen zweiten Reflektorabschnitt (8) als Freiflächen-Reflektorabschnitt umfaßt, wobei der erste paraboloidförmige Reflektorabschnitt (7) und der zweite Reflektorabschnitt (8) eine Reihe von parallelen Erhebungen (11) aufweist die sich senkrecht zu den Erhebungen (13) der Lichtscheibe (2) erstrecken.

2. Leuchte nach Anspruch 1, **dadurch gekennzeichnet, daß** die Erhebungen (12) des zweiten Reflektorabschnitts (8), und des ersten Reflektorabschnitts (7) sowie die Erhebungen (13) der Lichtscheibe (2) als konvexförmige Zylinderflächen ausgebildet sind.

3. Leuchte nach Anspruch 1 oder 2, **dadurch gekennzeichnet, daß** der erste Reflektorabschnitt (7) Erhebungen (12) aufweist, die als zylinder flächen ausgebildet sind und sich bogenförmig zu einem Rand des Gehäuses (1) derart hin erstrecken, daß die Leuchte in Vorderansicht ein regelmäßiges gitterförmiges Erscheinungsbild aufweist.

4. Leuchte nach einem der Ansprüche 2 oder 3, **dadurch gekennzeichnet, daß** die Zylinderflächen (12, 13) symmetrisch bezüglich einer Längsmittelebene (M) der jeweiligen Zylinderfläche (12, 13) angeordnet sind.

5. Leuchte nach einem der Ansprüche 3 oder 4, **dadurch gekennzeichnet, daß** sich der zweite Reflektorabschnitt (8) in einem spitzen Winkel zu einer optischen Achse der Lichtquelle(10) erstreckt, wobei der Radius der inneren Zylinderflächen (11) derart gewählt ist, daß die inneren Zylinderflächen (11) im Querschnitt einen Ausschnitt mit einem spitzen Winkel bilden, und wobei der Radius der äußeren Zylinderflächen (11) derart gewählt ist, daß die äußeren Zylinderflächen (11) im Querschnitt einen Ausschnitt mit einem stumpfen Winkel bilden.

6. Leuchte nach einem der Ansprüche 1 bis 5, **dadurch gekennzeichnet, daß** der Abstand der Erhebungen (12, 13) zu den benachbarten Erhebungen (12, 13) des zweiten Reflektorabschnitts (8) und/oder der Lichtscheibe (2) konstant ist.

7. Leuchte nach einem der Ansprüche 1 bis 6, **dadurch gekennzeichnet, daß** die Erhebungen (11) des zweiten Reflektorabschnitts (8) und die Erhebungen (13) der Lichtscheibe (2) jeweils den gleichen Abstand zu den benachbarten Erhebungen (12, 13) haben.

8. Leuchte nach einem der Ansprüche 1 bis 7, **dadurch gekennzeichnet, daß** der zweite Reflektorabschnitt (8) in einer Richtung paraboloidförmig und in einer entgegengesetzten Richtung im wesentlichen eben ausgebildet ist.

## Claims

1. Vehicle lamp with a reflector that deflects the light beams emitted by a light source and has a reflector surface with ridges, and a lens that covers the reflector and has parallel ridges pointing towards the reflector, **characterized in that** the reflector (1) comprises a first, paraboloidal, reflector-portion (7) and a second, free-form, reflector-portion (8), the first, paraboloidal, reflector-portion (7) and the second reflector-portion (8) a series of parallel ridges (11) that extend perpendicularly to the ridges (13) of the lens (2).

2. Lamp according to Claim 1, **characterized in that** the ridges (12) of the second reflector-portion (8) and of the first reflector-portion (7) and also the ridges (13) of the lens (2) are configured as convex cylindrical surfaces.

3. Lamp according to Claim 1 or Claim 2, **characterized in that** the first reflector-portion (7) has ridges (12) that are configured as cylindrical surfaces and extend in an arc to an edge of the casing (1), so that the lamp, in frontal view, creates a regular grid-like effect.

4. Lamp according to either of Claims 2 and 3, **characterized in that** the cylindrical surfaces (12,13) are disposed symmetrically with respect to a longitudinal midplane (M) of the respective cylindrical surface (12,13).

5. Lamp according to either of Claims 3 and 4, **characterized in that** the second reflector-portion (8) extends at an acute angle to an optical axis of the light source (10), the radius of the inner cylindrical surfaces (11) being chosen so that the inner cylindrical surfaces (11) form, in cross-section, a sector with an acute angle, and the radius of the outer cylindrical surfaces (11) being chosen so that the outer cylindrical surfaces (11) form, in cross-section, a sector with an obtuse angle.

6. Lamp according to any one of Claims 1 to 5, **characterized in that** the spacing of the ridges 13) from adjacent ridges (13) of the second reflector-portion (8) and/or lens (2) is constant.

7. Lamp according to any one of Claims 1 to 6, **characterized in that** the ridges (11) of the second reflector-portion (8) and the ridges (13) of the lens (2) have the same spacing from adjacent ridges (13).

8. Lamp according to any one of Claims 1 to 7, **characterized in that** the second reflector-portion (8) is paraboloidal in one direction and substantially flat in an opposite direction.

## Revendications

1. Feu pour véhicules, comportant un réflecteur déviant les rayons lumineux émis par une source lumineuse, lequel présente une surface de réflecteur avec des reliefs, comportant une plaque d'éclairement recouvrant le réflecteur, laquelle présente des reliefs parallèles tournés vers le réflecteur, **caractérisé en ce que** le réflecteur (1) comprend un premier tronçon de réflecteur (7) en forme de paraboloïde et un deuxième tronçon de réflecteur (8) réalisé sous forme de tronçon de réflecteur à surface libre, le premier tronçon de réflecteur (7) en forme de paraboloïde et le deuxième tronçon de réflecteur (8) présentant une rangée de reliefs (11) parallèles qui s'étendent perpendiculairement aux reliefs (13) de la plaque d'éclairement (2).

2. Feu selon la revendication 1, **caractérisé en ce que** les reliefs (12) du deuxième tronçon de réflecteur (8) et du premier tronçon de réflecteur (7) ainsi que les reliefs (13) de la plaque d'éclairement (2) sont réalisés sous forme de surfaces cylindriques de forme convexe.

3. Feu selon la revendication 1 ou 2, **caractérisé en ce que** le premier tronçon de réflecteur (7) présente des reliefs (12) qui sont réalisés sous forme de surfaces cylindriques et qui s'étendent en forme d'arc vers un bord du boîtier (1) de telle sorte que le feu présente en vue de face un aspect en forme de grille régulière.

4. Feu selon la revendication 2 ou 3, **caractérisé en ce que** les surfaces cylindriques (12, 13) sont agencées symétriquement par rapport à un plan médian longitudinal (M) de la surface cylindrique (12, 13) respective.

5. Feu selon la revendication 3 ou 4, **caractérisé en ce que** le deuxième tronçon de réflecteur (8) s'étend sous un angle aigu par rapport à un axe optique de la source lumineuse (10), le rayon des surfaces cylindriques intérieures (11) étant choisi tel que les surfaces cylindriques intérieures (11) forment en section transversale une découpe avec un angle aigu, et le rayon des surfaces cylindriques extérieures (11) étant choisi tel que les surfaces cylindriques extérieures (11) forment en section transversale une découpe avec un angle obtus.

6. Feu selon l'une des revendications 1 à 5, **caractérisé en ce que** la distance entre les reliefs (12, 13) et les reliefs voisins (12, 13) du deuxième tronçon de réflecteur (8) et/ou de la plaque d'éclairement (2) est constante.

7. Feu selon l'une des revendications 1 à 6, **caractérisé en ce que** les reliefs (11) du deuxième tronçon de réflecteur (8) et les reliefs (13) de la plaque d'éclairement (2) ont chacun la même distance par rapport aux reliefs (12, 13).

8. Feu selon l'une des revendications 1 à 7, **caractérisé en ce que** le deuxième tronçon de réflecteur (8) est réalisé en forme de paraboloïde dans une direction et sensiblement plan dans une direction opposée.
